# EUROPÄISCHE PATENTSCHRIFT

(11) **EP 4 074 142 B1**
(45) Veröffentlichungstag und Bekanntmachung des Hinweises auf die Patenterteilung: **20.08.2025**
(21) Anmeldenummer: 20816174.5
(22) Anmeldetag: 02.12.2020
(51) Int. Cl.: H05B 6/06

(54) **INDUKTIONSVORRICHTUNG**
INDUCTION DEVICE
DISPOSITIF À INDUCTION

(30) Priorität: 13.12.2019 EP 19383109
(43) Veröffentlichungstag der Anmeldung: 19.10.2022
(73) Patentinhaber: BSH Hausgeräte GmbH, 81739 München (DE)
(72) Erfinder: CABEZA GOZALO, Tomas, 50010 Zaragoza (ES); DOMINGUEZ VICENTE, Alberto, 50008 Zaragoza (ES); ESPAÑOL LEZA, Jorge, 50009 Zaragoza (ES); FERNANDEZ MARTINEZ, Manuel, 50006 Zaragoza (ES); LLORENTE GIL, Sergio, 50009 Zaragoza (ES); PEINADO ADIEGO, Ramon, 50008 Zaragoza (ES); VILLA LOPEZ, Jorge, 22700 Jaca (Huesca) (ES)
(86) Internationale Anmeldenummer: PCT/EP2020/084249
(87) Internationale Veröffentlichungsnummer: WO 2021/115871

(56) Entgegenhaltungen:
- EP-A1- 3 001 773
- EP-A1- 3 484 242
- EP-A1- 3 565 379
- WO-A1-2011/055283

## Beschreibung

Die Erfindung betrifft eine Induktionsvorrichtung nach dem Oberbegriff des Anspruchs 1 und ein Verfahren zu einem Betrieb einer Induktionsvorrichtung nach dem Oberbegriff des Anspruchs 11.

Aus dem Stand der Technik ist bereits eine Induktionsgargerätevorrichtung mit zumindest einer Steuer- und/oder Regeleinheit bekannt, welche dazu vorgesehen ist, in zumindest einem periodischen Dauerheizbetriebszustand, welchem zumindest eine Betriebsperiode zugeordnet ist, zumindest ein Induktionsziel repetitiv anzusteuern und mit Energie zu versorgen und das Induktionsziel in zumindest einem Einschaltintervall der Betriebsperiode mit einer Heizleistung, insbesondere einer Sollheizleistung oder einem Leistungsüberschuss gegenüber einer Sollheizleistung, zu betreiben, wobei die Steuer- und/oder Regeleinheit dazu vorgesehen ist, in dem Dauerheizbetriebszustand eine Heizstromfrequenz für das Induktionsziel in dem Einschaltintervall der Betriebsperiode zu variieren, um somit einen geräuscharmen Betrieb zu ermöglichen.

In EP 3 484 242 A1 wird eine Induktionsgargerätevorrichtung mit zumindest zwei Induktionsheizelementen und mit zumindest einer Steuereinheit beschrieben, welche in wenigstens einem Betriebszustand die Induktionsheizelemente in zumindest einem ersten Zeitintervall mit einer Phasenverschiebung betreibt.

In EP 3 001 773 A1 wird eine Gargerätevorrichtung mit zumindest zwei Wechselrichtern beschrieben, welche dazu vorgesehen sind, jeweils wenigstens einen Induktor zu betreiben, und mit einer Steuereinheit, die dazu vorgesehen ist, die zumindest zwei Wechselrichter in zumindest einem Zeitfenster eines Dauerbetriebszustands gemeinsam zu betreiben und das zumindest eine Zeitfenster in zumindest zwei Zeitintervalle einzuteilen.

Ferner ist aus dem Stand der Technik bereits eine Induktionsgargerätevorrichtung mit zumindest zwei Induktionsheizelementen und mit zumindest einer Steuereinheit, welche in wenigstens einem Betriebszustand die Induktionsheizelemente in zumindest einem ersten Zeitintervall mit einer ersten Phasenverschiebung und in zumindest einem von dem ersten Zeitintervall verschiedenen zweiten Zeitintervall mit einer von der ersten Phasenverschiebung verschiedenen zweiten Phasenverschiebung betreibt, bekannt, um somit eine verbesserte Wärmeverteilung zu ermöglichen.

Die Aufgabe der Erfindung besteht insbesondere, aber nicht beschränkt darauf, darin, eine gattungsgemäße Vorrichtung mit verbesserten Eigenschaften hinsichtlich eines sicheren und/oder komfortablen Betriebs bereitzustellen. Die Aufgabe wird erfindungsgemäß durch die Merkmale der Ansprüche 1 und 11 gelöst, während vorteilhafte Ausgestaltungen und Weiterbildungen der Erfindung den Unteransprüchen entnommen werden können.

Die Erfindung geht aus von einer Induktionsvorrichtung, insbesondere einer Induktionsgargerätevorrichtung, mit einer Mehrzahl von unabhängig ansteuerbaren Induktionszielen und mit zumindest einer Steuereinheit, welche dazu vorgesehen ist, die Induktionsziele innerhalb einer Steuerperiode aus einem ersten Steuerintervall und zumindest einem zweiten Steuerintervall repetitiv mit zumindest einer Wechselstromfrequenz anzusteuern und mit Energie zu versorgen.

Es wird vorgeschlagen, dass die Steuereinheit, zu einer Minimierung von Störeinflüssen, in dem ersten Steuerintervall zumindest zwei der Induktionsziele mit einer ersten Phasenverschiebung betreibt.

Durch die erfindungsgemäße Ausgestaltung kann eine gattungsgemäße Gargerätevorrichtung mit verbesserten Eigenschaften hinsichtlich eines sicheren und/oder komfortablen Betriebs, insbesondere eines geräuscharmen Betriebs und/oder insbesondere hinsichtlich einer Einhaltung von EMC-Standards und/oder einer Flicker-Konformität, bereitgestellt werden. Insbesondere können vorteilhaft aus Intermodulationen resultierende Störgeräusche minimiert werden. Dadurch kann insbesondere eine unvorteilhafte akustische Belastung eines Bedieners vermieden werden, wodurch insbesondere ein hoher Bedienkomfort sowie insbesondere ein positiver Bedieneindruck bei dem Bediener insbesondere hinsichtlich einer akustischen Qualität erreicht werden kann. Ferner kann vorteilhaft eine Induktionsvorrichtung mit einer verbesserten Konformität gegenüber gesetzlichen Richtlinien, insbesondere Richtlinien hinsichtlich einer EMC-Konformität und/oder einer Flicker-Konformität, mit einfachen technischen Mitteln erreicht werden. Weiter vorteilhaft können zudem auch für die Zukunft geplante strengere Grenzwerte bezüglich einer EMC-Konformität bereits zu einem jetzigen Zeitpunkt eingehalten werden.

Unter einer "Induktionsvorrichtung" soll insbesondere zumindest ein Teil, insbesondere eine Unterbaugruppe eines Induktionsgeräts verstanden werden, welches eine Hauptfunktion in Form einer Energieübertragung an zumindest eine externe Einheit aufweist. Die Induktionsvorrichtung könnte beispielsweise als ein Teil und/oder eine Unterbaugruppe eines Induktionsladegeräts ausgebildet sein, wobei die externe Einheit zumindest ein Empfangselement, beispielsweise eine Sekundärspule aufweisen könnte und beispielsweise als eine Handwerkzeugmaschine, wie beispielsweise ein Bohrer und/oder ein Elektroschrauber und/oder ein Bohrhammer und/oder eine Säge, oder als ein mobiles Gerät wie beispielsweise ein Smartphone und/oder Tablet und/oder Laptop ausgebildet sein könnte. Alternativ oder zusätzlich könnte die Induktionsvorrichtung als ein Teil eines Transformators ausgebildet sein und insbesondere zumindest eine Primärspule eines Transformators umfassen. Vorzugsweise ist die Induktionsvorrichtung als eine Induktionsgargerätevorrichtung, beispielsweise als eine Induktionsbackofenvorrichtung oder als eine Induktionsgrillvorrichtung, und besonders bevorzugt als eine Induktionskochfeldvorrichtung ausgebildet und zu einer Beheizung der externen Einheit, welche insbesondere als ein Gargeschirr ausgebildet sein kann, vorgesehen.

Unter einem "Induktionsziel" soll erfindungsgemäß ein Induktor oder eine Mehrzahl von Induktoren verstanden werden, welcher/welche Teil der Induktionsvorrichtung ist/sind und welcher/welche durch die Steuereinheit gemeinsam ansteuerbar ist/sind. Unter einem "Induktor" soll hier insbesondere ein Element verstanden werden, welches zumindest eine Induktionsspule aufweist und welches dazu vorgesehen ist, in wenigstens einem Betriebszustand zumindest einem Empfangselement, insbesondere einem Empfangselement der externen Einheit, eine Energie, insbesondere in Form eines magnetischen Wechselfelds, zuzuführen. Im Falle einer als Induktionsgargerätevorrichtung ausgebildeten Induktionsvorrichtung kann ein Induktionsziel insbesondere dazu vorgesehen sein, dem Empfangselement eine Energie zum Zwecke einer Beheizung zuzuführen. In diesem Falle könnte die externe Einheit beispielsweise als ein Gargeschirr ausgebildet sein und zumindest eine Sekundärspule als ein Empfangselement zu einem Empfang der durch den Induktor bereitgestellten Energie aufweisen. Alternativ oder zusätzlich könnte das Empfangselement auch als ein metallisches Heizmittel, insbesondere als ein zumindest teilweise ferromagnetisches Heizmittel, beispielsweise als ein ferromagnetischer Boden eines Gargeschirrs, ausgebildet sein, in welchem in dem Betriebszustand durch den Induktor Wirbelströme und/oder Ummagnetisierungseffekte hervorgerufen werden, die in Wärme umgewandelt werden. Insbesondere kann die Vielzahl an Induktoren matrixartig angeordnet sein, wobei die matrixartig angeordneten Induktoren eine variable Kochfläche bilden können. Jedem der Induktionsziele ist insbesondere zumindest eine Wechselrichtereinheit zugeordnet, welche insbesondere als ein Resonanzinverter und/oder als ein dualer Halbbrückeninverter ausgebildet sein kann. Die Wechselrichtereinheit umfasst insbesondere zumindest zwei Schaltelemente, welche durch die Steuereinheit einzeln ansteuerbar sind. Unter einem "Schaltelement" soll insbesondere ein Element verstanden werden, das dazu vorgesehen ist, zwischen zwei Punkten, insbesondere Kontakten des Schaltelements, eine elektrisch leitende Verbindung herzustellen und/oder zu trennen. Vorzugsweise weist das Schaltelement zumindest einen Steuerkontakt auf, über den es geschaltet werden kann. Insbesondere ist das Schaltelement als Halbleiterschaltelement, insbesondere als Transistor, beispielsweise als Metall-Oxid-Halbleiter-Feldeffekttransistor (MOSFET) oder Organischer Feldeffekttransistor (OFET), vorteilhaft als Bipolartransistor mit vorzugsweise isolierter Gate-Elektrode (IGBT), ausgebildet. Alternativ ist denkbar, dass das Schaltelement als mechanisches und/oder elektromechanisches Schaltelement, insbesondere als ein Relais, ausgebildet ist.

Unter einer "Steuereinheit" soll insbesondere eine elektronische Einheit verstanden werden, welche in der Induktionsvorrichtung zumindest teilweise integriert ist und die insbesondere dazu vorgesehen ist, zumindest eine der Wechselrichtereinheiten zu steuern. Vorzugsweise umfasst die Steuereinheit eine Recheneinheit und insbesondere zusätzlich zur Recheneinheit eine Speichereinheit mit zumindest einem darin gespeicherten Steuerprogramm, das dazu vorgesehen ist, von der Recheneinheit ausgeführt zu werden. Unter einer "Steuerperiode" soll insbesondere ein Zeitraum verstanden werden, in welchem die Steuereinheit unter Anwendung von zumindest einer Steuerstrategie die Induktionsziele repetitiv ansteuert. Unter einer "Steuerstrategie" soll insbesondere eine spezielle Ansteuerung einer Einheit, insbesondere von zumindest zwei Induktionszielen, und/oder ein spezielles Verfahren und/oder ein spezieller Algorithmus, welches/welcher auf die Einheit, insbesondere auf die Induktionsziele angewandt wird, verstanden werden. Die Steuerstrategie kann insbesondere zumindest eine Phasenverschiebung umfassen. Unter einem "Steuerintervall" soll insbesondere ein Teilzeitraum der Steuerperiode verstanden werden, in welchem die Steuereinheit die Induktionsziele mit genau einer bestimmten Steuerstrategie ansteuert, und diese Steuerstrategie während dieses Teilzeitraums beibehält. Während eines Steuerintervalls ist insbesondere eine Anzahl der gleichzeitig durch die Steuereinheit betriebenen Induktionsziele konstant. Im Zusammenhang mit dem Steuerintervall sind die Begriffe "erstes/ersten", "zweiten/zweites", "weiteren/weiteres" als eine reine Namensgebung zu einer besseren Unterscheidung der jeweiligen Steuerintervalle zu verstehen und implizieren keine zeitliche Reihenfolge und/oder Rangfolge der jeweiligen Steuerintervalle. Beispielsweise kann das erste Steuerintervall dem zweiten Steuerintervall und/oder weiteren Steuerintervallen zeitlich nachgeordnet sein oder umgekehrt. Insbesondere kann das erste Steuerintervall gegenüber dem zweiten Steuerintervall und/oder weiteren Steuerintervallen zeitlich länger oder kürzer ausfallen oder alle Steuerintervalle können jeweils eine gleiche Zeitdauer andauern.

Unter einer "Wechselstromfrequenz" soll insbesondere eine Frequenz eines elektrischen Wechselstroms in einem Bereich von 20 kHz bis150 kHz, bevorzugt von 30 kHz bis 75 kHz, verstanden werden, mit welcher zumindest ein Induktor eines Induktionsziels zu einer Erzeugung eines magnetischen Wechselfelds angesteuert wird.

Störeinflüsse können insbesondere durch einen Nutzer wahrnehmbare und als unerwünscht empfundene Einflüsse und/oder durch gesetzliche Vorschriften unerlaubte Einflüsse sein. Beispielsweise könnten Störeinflüsse als Flicker ausgebildet sein. Alternativ oder zusätzlich könnte es sich bei Störeinflüssen um unerwünschte akustische Einflüsse, insbesondere in einem für ein durchschnittliches menschliches Ohr wahrnehmbaren Frequenzbereich zwischen 20 Hz und 20 kHz, handeln. Störeinflüsse könnten insbesondere durch Intermodulationen hervorgerufen sein und sich in akustischen wahrnehmbaren Störgeräuschen äußern. Unter "Intermodulationen" sollen insbesondere Summen- und/oder Differenzprodukte einzelner Wechselstromfrequenzen bzw. deren n-ten Harmonischen, wobei n für eine ganze Zahl größer Null steht, verstanden werden. Störeinflüsse können ferner, alternativ oder zusätzlich, durch ein Auftreten eines Rippelstroms, also einem Wechselstrom beliebiger Frequenz und Kurvenform, welcher einem Gleichstrom überlagert ist und sich in einem unerwünschten Brummton äußert, hervorgerufen sein. Störeinflüsse beinhalten in diesem Zusammenhang insbesondere keine technischen Störungen, Defekte und/oder sonstige unerwünschte Phänomene, wie beispielsweise eine ungleichmäßige Wärmeverteilung.

Unter einer "Phasenverschiebung" soll insbesondere verstanden werden, dass eine Schwingung eines Ansteuersignals einer ersten Wechselrichtereinheit, mit welchem ein erstes Induktionsziel angesteuert wird, und eine Schwingung eines weiteren Ansteuersignals einer weiteren Wechselrichtereinheit, mit welchem ein weiteres Induktionsziel angesteuert wird, voneinander beabstandete Nulldurchgänge aufweisen. Insbesondere nimmt die Phasenverschiebung einen Betrag an, welcher einem Abstand der Nulldurchgänge entspricht und als ein Phasenwinkel angegeben ist. Der Betrag der Phasenverschiebung soll im Folgenden jeweils ausgehend von dem Ansteuersignal betrachtet werden, durch welches die Steuereinheit in dem betreffenden Steuerintervall ein bestimmtes Induktionsziel zuerst ansteuert und mit einer Energie versorgt. Im Zusammenhang mit dem Begriff Phasenverschiebung sind die Begriffe "erste/ersten", "zweite/zweiten", "weitere/weiteren" als eine reine Namensgebung zu einer besseren Unterscheidung von Phasenverschiebungen, welche sich hinsichtlich eines Betrags und/oder der betreffenden Induktionsziele und/oder des betreffenden Steuerintervalls unterscheiden, zu verstehen. Ferner dienen Begriffe "erste/ersten", "zweite/zweiten", "weitere/weiteren" im Zusammenhang mit einer Phasenverschiebung einer Zuordnung zu einem jeweiligen Steuerintervall, in welchem eine bestimmte Phasenverschiebung Anwendung findet. Beispielsweise finden eine erste Phasenverschiebung und eine weitere erste Phasenverschiebung jeweils in einem ersten Steuerintervall Anwendung. Insbesondere impliziert der Begriff der ersten Phasenverschiebung nicht zwangsläufig ein Vorhandensein einer zweiten und/oder weiteren Phasenverschiebung.

Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Ferner wird vorgeschlagen, dass die Steuereinheit die zumindest zwei Induktionsziele in dem zweiten Steuerintervall mit einer von der ersten Phasenverschiebung verschiedenen zweiten Phasenverschiebung betreibt. Es wäre beispielsweise denkbar, dass die Steuereinheit in dem ersten Steuerintervall genau zwei der Induktionsziele gleichzeitig mit der ersten Phasenverschiebung, beispielsweise um einen Phasenwinkel von 90° zueinander versetzt, betreibt und in dem zweiten Steuerintervall die zwei Induktionsziele mit der zweiten Phasenverschiebung, beispielsweise um einen Phasenwinkel von 60° zueinander versetzt, betreibt. Hierdurch können vorteilhaft Störeinflüsse in unterschiedlichen Betriebssituationen, beispielsweise bei unterschiedlicher Leistungsabgabe der Induktionsziele, minimiert werden.

Zudem wird vorgeschlagen, dass die Steuereinheit in dem ersten Steuerintervall zumindest ein weiteres der Induktionsziele mit einer weiteren ersten Phasenverschiebung betreibt. Beispielsweise wäre denkbar, dass die Steuereinheit in dem ersten Steuerintervall drei Induktionsziele gleichzeitig, und zwar ein zweites Induktionsziel mit der ersten Phasenverschiebung gegenüber einem ersten Induktionsziel und ein weiteres Induktionsziel mit der weiteren ersten Phasenverschiebung gegenüber dem ersten Induktionsziel betreibt. Hierdurch können vorteilhaft Störeinflüsse in unterschiedlichen Betriebssituationen, beispielsweise bei unterschiedlicher Anzahl gleichzeitig zu betreibender Induktionsziele, minimiert werden.

Des Weiteren wird vorgeschlagen, dass die Steuereinheit in dem zweiten Steuerintervall zumindest ein weiteres der Induktionsziele mit einer weiteren zweiten Phasenverschiebung betreibt. Beispielsweise wäre denkbar, dass die Steuereinheit in dem ersten Steuerintervall genau zwei Induktionsziele gleichzeitig mit der ersten Phasenverschiebung und in dem zweiten Steuerintervall drei Induktionsziele gleichzeitig, und zwar ein zweites Induktionsziel mit der zweiten Phasenverschiebung gegenüber einem ersten Induktionsziel und ein weiteres Induktionsziel mit der weiteren zweiten Phasenverschiebung gegenüber dem ersten Induktionsziel, betreibt. Hierdurch können vorteilhaft Störeinflüsse in unterschiedlichen Betriebssituationen, beispielsweise bei unterschiedlicher Anzahl gleichzeitig betriebener Induktionsziele, minimiert werden.

Ferner wird vorgeschlagen, dass eine Dauer zumindest eines der Steuerintervalle, insbesondere sämtlicher Steuerintervalle, jeweils kürzer ist als eine halbe Periodendauer einer Netzwechselspannung. Hierdurch kann vorteilhaft, insbesondere sehr kurzfristig und insbesondere automatisch durch die Steuereinheit, auf eine veränderte Betriebssituation, beispielsweise ein Zu- und/oder Abschalten einzelner Induktionsziele durch einen Nutzer, reagiert und zugleich eine Minimierung von Störeinflüssen erzielt werden. Darüber hinaus wird vorgeschlagen, dass eine Dauer der Steuerperiode kürzer ist als eine halbe Periodendauer einer Netzwechselspannung. Hierdurch kann vorteilhaft eine Flicker-Konformität verbessert werden.

Zudem wird vorgeschlagen, dass die Steuereinheit in zumindest einem der Steuerintervalle zumindest eines der Induktionsziele mit der Wechselstromfrequenz und zumindest ein weiteres der Induktionsziele mit einer von der Wechselstromfrequenz verschiedenen weiteren Wechselstromfrequenz ansteuert. Es ist beispielsweise denkbar, dass die Steuereinheit in dem ersten Steuerintervall die zumindest zwei Induktionsziele mit der Wechselstromfrequenz ansteuert und in dem zweiten Steuerintervall eines der zwei selben Induktionsziele mit der Wechselstromfrequenz und das andere der zwei selben Induktionsziele mit der weiteren Wechselstromfrequenz ansteuert. Alternativ ist denkbar, dass die Steuereinheit in dem ersten Steuerintervall die zumindest zwei Induktionsziele mit der Wechselstromfrequenz ansteuert und in dem zweiten Steuerintervall eines der zwei selben Induktionsziele mit der Wechselstromfrequenz und weiteres Induktionsziel, welches in dem ersten Steuerintervall nicht angesteuert wurde, mit der weiteren Wechselstromfrequenz ansteuert. Hierdurch können vorteilhaft mehrere Induktionsziele bei unterschiedlichen Ausgangsleistungen gleichzeitig betrieben und zugleich Störeinflüsse minimiert werden.

Es wäre beispielsweise denkbar, dass die Wechselstromfrequenz und die weitere Wechselstromfrequenz um einen bestimmten Betrag, insbesondere um einen Betrag von zumindest 20 kHz beabstandet sind, ohne dass die Wechselstromfrequenz und die weitere Wechselstromfrequenz dabei ein gemeinsames ganzzahliges Vielfaches aufweisen. Um vorteilhaft eine Phasenverschiebung auch im Falle zweier mit einer unterschiedlichen Wechselstromfrequenz betriebenen Induktionsziele zu ermöglichen wird vorgeschlagen, dass die weitere Wechselstromfrequenz ein ganzzahliges Vielfaches der Wechselstromfrequenz ist. Beispielsweise könnte die Wechselstromfrequenz, mit der die ersten beiden Induktionsziele betrieben werden, 35 kHz und die weitere Wechselstromfrequenz, mit der ein weiteres Induktionsziel betrieben wird, 70 kHz betragen. Hierdurch können vorteilhaft Störeinflüsse, insbesondere auch in solchen Fällen minimiert werden, in denen zumindest zwei Induktionsziele der Induktionsvorrichtung aus technischen Gründen, beispielsweise auf Grund sich unterscheidender Ausgangsleistungen, mit unterschiedlichen Wechselstromfrequenzen betrieben werden müssen.

Ferner wird vorgeschlagen, dass die Steuereinheit in zumindest einem der Steuerintervalle, insbesondere dem ersten Steuerintervall, zumindest zwei der Induktionsziele, insbesondere die zumindest zwei Induktionsziele, mit der gleichen Wechselstromfrequenz betreibt. Bei gleicher Wechselstromfrequenz kann vorteilhaft eine Phasenverschiebung mit insbesondere einfachen technischen Mitteln realisiert und zugleich eine Minimierung von Störeinflüssen erzielt werden.

Zudem umfasst die erfindungsgemäße Lösung, dass die Steuereinheit einen Phasenwinkel der ersten Phasenverschiebung aus einem Quotienten aus 180° und einer Anzahl der innerhalb des ersten Steuerintervalls gleichzeitig zu betreibenden Induktionszielen berechnet. Insbesondere berechnet die Steuereinheit alle Phasenwinkel aller Phasenverschiebungen aus 180° und einer Anzahl der innerhalb des ersten Steuerintervalls gleichzeitig zu betreibenden Induktionszielen. Zu einer Berechnung des Phasenwinkels umfasst die Steuereinheit insbesondere eine Recheneinheit. Beispielsweise könnten in einem der Steuerintervalle zwei Induktionsziele gleichzeitig zu betreiben sein, sodass die Recheneinheit der Steuereinheit den Phasenwinkel, aus 180° geteilt durch zwei, zu 90° berechnet. Hierdurch können vorteilhaft Störeinflüsse, welche sich insbesondere je nach Anzahl der innerhalb eines Steuerintervalls gleichzeitig betriebenen Induktionsziele stark unterscheiden können, durch die Steuereinheit, insbesondere automatisch, minimiert werden.

In einer nicht erfindungsgemäßen alternativen Ausgestaltung wird vorgeschlagen, dass die Steuereinheit anhand einer Anzahl von innerhalb des ersten Steuerintervalls gleichzeitig zu betreibender Induktionsziele zumindest einen geeigneten Phasenwinkel für die erste Phasenverschiebung aus einem Katalog geeigneter Phasenwinkel auswählt. Insbesondere wählt die Steuereinheit anhand einer Anzahl von innerhalb eines jeweiligen Steuerintervalls gleichzeitig zu betreibender Induktionsziele jeweils zumindest einen geeigneten Phasenwinkel für die jeweilige Phasenverschiebung aus einem Katalog geeigneter Phasenwinkel aus. Die Steuereinheit umfasst insbesondere zumindest eine Speichereinheit, in welcher der Katalog durch die Steuereinheit abrufbar gespeichert ist. Der Katalog kann insbesondere eine Vielzahl geeigneter, insbesondere durch Versuche experimentell ermittelter, Phasenwinkel enthalten. Insbesondere ist denkbar, dass bei der Vielzahl der in dem Katalog gespeicherten Phasenwinkel neben der Anzahl der gleichzeitig zu betreibenden Induktionsziele weitere Faktoren, beispielsweise eine Anzahl von Induktoren, welche den jeweiligen Induktionszielen zugeordnet sind und/oder ein Durchmesser und/oder eine Wicklungszahl einer Spule eines Induktors, berücksichtigt sind. Insbesondere ist denkbar, dass die in dem Katalog enthaltenen Phasenwinkel auf eine spezielle Anwendung der Induktionsvorrichtung, beispielsweise einen bestimmten Betriebsmodus, angepasst sind. Insbesondere kann sich ein erster Katalog einer ersten Induktionsvorrichtung, welche Teil eines ersten Induktionsgeräts ist, von einem zweiten Katalog einer zweiten Induktionsvorrichtung, welche Teil eines zweiten von dem ersten, insbesondere hinsichtlich eines Anwendungsfelds, verschiedenen Induktionsgeräts ist, unterscheiden. Insbesondere ist denkbar, dass der Katalog durch weitere geeignete Phasenwinkel erweiterbar und/oder anpassbar ist, sodass neue empirische Erkenntnisse hinsichtlich geeigneter Phasenwinkel, beispielsweise durch ein Softwareupdate, ergänzt werden können.

Die Erfindung geht ferner aus von einem Verfahren zum Betrieb einer Induktionsvorrichtung, insbesondere einer Induktionsgargerätevorrichtung, mit einer Mehrzahl von unabhängig ansteuerbaren Induktionszielen, wobei die Induktionsziele innerhalb einer Steuerperiode aus zumindest zwei aufeinanderfolgenden Steuerintervallen repetitiv mit zumindest einer Wechselstromfrequenz angesteuert und mit Energie versorgt werden.

Es wird vorgeschlagen, dass zu einer Minimierung von Störeinflüssen in zumindest einem der Steuerintervalle zumindest zwei der Induktionsziele mit einer Phasenverschiebung betrieben werden. Hierdurch kann vorteilhaft ein besonders geräuscharmer Betrieb der Induktionsvorrichtung erzielt werden.

Die Induktionsvorrichtung soll hierbei nicht auf die oben beschriebene Anwendung und Ausführungsform beschränkt sein. Insbesondere kann die Induktionsvorrichtung zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematische Darstellung eines Induktionsgeräts mit einer Induktionsvorrichtung, welche eine Mehrzahl von Induktionszielen und eine Steuereinheit aufweist,
- Fig. 2: ein Schaltbild der Induktionsvorrichtung in einer schematischen Darstellung,
- Fig. 3: die Induktionsvorrichtung in einer schematischen Darstellung mit einem Anschluss an eine Netzspannungsquelle,
- Fig. 4: eine schematische Darstellung einer Steuerperiode der Induktionsvorrichtung,
- Fig. 5: eine schematische Darstellung eines Verfahrens zu einem Betrieb der Induktionsvorrichtung,
- Fig. 6: eine schematische Darstellung einer Steuerperiode einer Induktionsvorrichtung eines nicht erfindungsgemäßen Ausführungsbeispiels und
- Fig. 7: ein Schaltbild eines weiteren alternativen Ausführungsbeispiels einer Induktionsvorrichtung in einer schematischen Darstellung.

Figur 1 zeigt ein Induktionsgerät 100a mit einer Induktionsvorrichtung 10a. Das Induktionsgerät 100a ist als ein Induktionsgargerät, und zwar als ein Induktionskochfeld, ausgebildet. Die Induktionsvorrichtung 10a ist als eine Induktionsgargerätevorrichtung ausgebildet. Die Induktionsvorrichtung 10a weist eine Mehrzahl von Induktionszielen 12a, 14a, 16a, 18a auf. Die Induktionsvorrichtung 10a weist eine Steuereinheit 20a auf. Die Induktionsziele 12a, 14a, 16a, 18a sind durch die Steuereinheit 20a unabhängig ansteuerbar. Die Steuereinheit 20a ist dazu vorgesehen, die Induktionsziele 12a, 14a, 16a, 18a innerhalb einer Steuerperiode 22a (vgl. Figur 4) repetitiv mit zumindest einer Wechselstromfrequenz 24a anzusteuern und mit Energie zu versorgen. Die Steuereinheit 20a weist eine Recheneinheit 92a und eine Speichereinheit 94a auf.

Figur 2 zeigt ein Schaltbild der Induktionsvorrichtung 10a in einer schematischen Darstellung. Jedem der Induktionsziele 12a ist jeweils eine Wechselrichtereinheit 38a zugeordnet. Jede der Wechselrichtereinheiten 38a weist ein erstes Schaltelement 40a und ein zweites Schaltelement 42a auf. Das erste Schaltelement 40a und das zweite Schaltelement 42a sind jeweils als Transistoren und zwar als Bipolartransistoren mit isolierter Gate-Elektrode ausgebildet. In einem Betriebszustand steuert die Steuereinheit 20a die jeweiligen Induktionsziele 12a, 14a, 16a, 18a repetitiv über die den jeweiligen Induktionszielen 12a, 14a, 16a, 18a zugeordneten Wechselrichtereinheiten 38a mit der Wechselstromfrequenz 24a an.

Figur 3 zeigt die Induktionsvorrichtung 10a in einer schematischen Darstellung. Die Induktionsvorrichtung 10a ist an eine Netzwechselspannungsquelle 70a angeschlossen. Die Netzwechselspannungsquelle 70a stellt eine Netzwechselspannung 72a bzw. einen Netzwechselstrom 74a bereit. Die Induktionsvorrichtung 10a weist eine Filtereinheit 76a und eine Gleichrichtereinheit 78a auf. Die Gleichrichtereinheit 78a wandelt die Netzwechselspannung 72a in eine Gleichspannung 80a. Die Gleichspannung 80a weist eine Periodendauer 84a auf, welcher eine Periodendauer der Netzwechselspannung 72a entspricht. Eine Dauer 88a der Steuerperiode 22a ist kürzer als eine halbe Periodendauer 86a der Netzwechselspannung 72a. Die Steuerperiode 22a besteht aus mehreren Steuerintervallen 26a, 28a, 30a. Die Dauer aller Steuerintervalle 26a, 28a und 30a ergibt in Summe die Dauer der Steuerperiode 22a (vgl. Figur 4). Folglich ist eine Dauer sämtlicher Steuerintervalle 26a, 28a, 30a kürzer als die halbe Periodendauer 86a der Netzwechselspannung 72a.

Figur 4 zeigt eine Zusammenschau mehrerer Diagramme zur Darstellung der Steuerperiode 22a der Steuereinheit 20a in einem beispielhaften Betriebszustand der Induktionsvorrichtung 10a. Auf einer Abszissenachse 46a eines ersten Diagramms ist eine Zeit aufgetragen. Auf einer Ordinatenachse 44a des ersten Diagramms ist eine durch die Induktionsziele 12a, 14a, 16a, 18a induktiv bereitgestellte Gesamtleistung dargestellt. Die Steuerperiode 22a umfasst ein erstes Steuerintervall 26a, ein zweites Steuerintervall 28a und zwei weitere Steuerintervalle 30a. Auf einer Abszissenachse 50a eines zweiten Diagramms ist eine Zeit aufgetragen. Auf einer Ordinatenachse 48a des zweiten Diagramms ist eine durch das Induktionsziel 12a der Induktionsziele 12a,14a, 16a, 18a bereitgestellte Leistung aufgetragen. Auf einer Abszissenachse 54a eines dritten Diagramms ist eine Zeit aufgetragen. Auf einer Ordinatenachse 52a des dritten Diagramms ist eine durch das Induktionsziel 14a bereitgestellte Leistung aufgetragen. Auf einer Abszissenachse 58a eines vierten Diagramms ist eine Zeit aufgetragen. Auf einer Ordinatenachse 56a des vierten Diagramms ist eine durch das Induktionsziel 16a bereitgestellte Leistung aufgetragen. Auf einer Abszissenachse 62a eines fünften Diagramms ist eine Zeit aufgetragen. Auf einer Ordinatenachse 60a des fünften Diagramms ist eine durch das Induktionsziel 18a bereitgestellte Leistung aufgetragen. Auf einer Abszissenachse 66a eines sechsten Diagramms ist eine Zeit aufgetragen. Auf einer Ordinatenachse 64a des sechsten Diagramms ist ein Phasenwinkel 36a einer Phasenverschiebung aufgetragen. In dem ersten Steuerintervall 26a betreibt die Steuereinheit 20a das erstes Induktionsziel 12a und das zweite Induktionsziel 14a mit der gleichen Wechselstromfrequenz 24a. In dem ersten Steuerintervall 26a betreibt die Steuereinheit 20a, zu einer Minimierung von Störeinflüssen, das Induktionsziel 14a mit einer ersten Phasenverschiebung 32a gegenüber dem Induktionsziel 12a.

Mittels der Recheneinheit 92a berechnet die Steuereinheit 20a den Phasenwinkel 36a der ersten Phasenverschiebung 32a aus einem Quotienten aus 180° und einer Anzahl der innerhalb des ersten Steuerintervalls 26a gleichzeitig zu betreibenden Induktionsziele 12a, 14a, 16a, 18a. In dem ersten Steuerintervall 26a sind durch die Steuereinheit 20a das Induktionsziel 12a und das Induktionsziel 14a gleichzeitig zu betreiben, sodass die Anzahl der gleichzeitig zu betreibenden Induktionsziele 12a, 14a gleich zwei ist. Die Recheneinheit 92a der Steuereinheit 20a berechnet daraus den Phasenwinkel 36a aus dem Quotienten von 180° und zwei und ermittelt einen Betrag von 90° für den Phasenwinkel 36a der ersten Phasenverschiebung 32a in dem ersten Steuerintervall 26a.

In dem zweiten Steuerintervall 28a betreibt die Steuereinheit 20a das Induktionsziel 14a, das Induktionsziel 16a und das Induktionsziel 18a gleichzeitig jeweils mit der gleichen Wechselstromfrequenz 24a. Die Steuereinheit 20a betreibt in dem zweiten Steuerintervall 28a das Induktionsziel 16a mit einer zweiten Phasenverschiebung 34a gegenüber dem Induktionsziel 14a und das Induktionsziel 18a mit der zweiten Phasenverschiebung 34a gegenüber dem Induktionsziel 14a. Die zweite Phasenverschiebung 34a unterscheidet sich von der ersten Phasenverschiebung 32a.

Figur 5 zeigt eine schematische Darstellung eines Verfahrens zu einem Betrieb der Induktionsvorrichtung 10a mit einer Mehrzahl von unabhängig ansteuerbaren Induktionszielen 12a, 14a, 16a, 18a. In einem ersten Verfahrensschritt 102a ermittelt die Steuereinheit 20a eine Anzahl der innerhalb des ersten Steuerintervalls 26a gleichzeitig zu betreibenden Induktionsziele 12a, 14a, 16a, 18a. In einem zweiten Verfahrensschritt 104a werden zumindest zwei der Induktionsziele 12a, 14a, 16a, 18a innerhalb der Steuerperiode 22a repetitiv mit der Wechselstromfrequenz 18a angesteuert und mit einer Energie versorgt. Zu einer Minimierung von Störeinflüssen werden in dem ersten Steuerintervall 26a zwei der Induktionsziele 12a, 14a, 16a, 18a mit der ersten Phasenverschiebung 32a betrieben.

In der Figur 7 ist ein weiteres Ausführungsbeispiel der Erfindung gezeigt. In der Figur 6 ist ein weiteres nicht erfindungsgemäßes alternatives Ausführungsbeispiel gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Figuren 1 bis 5 verwiesen werden kann. Zur Unterscheidung der Ausführungsbeispiele ist der Buchstabe a in den Bezugszeichen des Ausführungsbeispiels in den Figuren 1 bis 5 durch die Buchstaben b und c in den Bezugszeichen des Ausführungsbeispiels der Figuren 6 und 7 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Figuren 1 bis 5 verwiesen werden.

Die Figur 6 betrifft ein nicht erfindungsgemäßes Ausführungsbeispiel einer Induktionsvorrichtung 10b. Die Induktionsvorrichtung 10b ist hinsichtlich eines konstruktiven Aufbaus identisch zur Induktionsvorrichtung 10a ausgestaltet und unterscheidet sich lediglich hinsichtlich einer Programmierung einer Steuereinheit 20b. Die Figur 6 zeigt eine Zusammenschau mehrerer Diagramme zur Darstellung einer Steuerperiode 22b der Steuereinheit 20b in einem beispielhaften Betriebszustand. Die Steuerperiode 22b umfasst ein erstes Steuerintervall 26b, ein zweites Steuerintervall 28b und zwei weitere Steuerintervalle 30b. Auf einer Abszissenachse 46b eines ersten Diagramms ist eine Zeit aufgetragen. Auf einer Ordinatenachse 44b des ersten Diagramms ist eine durch die Induktionsziele 12b, 14b, 16b, 18b induktiv bereitgestellte Gesamtleistung dargestellt. Auf einer Abszissenachse 50b eines zweiten Diagramms ist eine Zeit aufgetragen. Auf einer Ordinatenachse 48b des zweiten Diagramms ist eine durch das Induktionsziel 12b bereitgestellte Leistung aufgetragen. Auf einer Abszissenachse 54b eines dritten Diagramms ist eine Zeit aufgetragen. Auf einer Ordinatenachse 52b des dritten Diagramms ist eine durch das Induktionsziel 14b bereitgestellte Leistung aufgetragen. Auf einer Abszissenachse 58b eines vierten Diagramms ist eine Zeit aufgetragen. Auf einer Ordinatenachse 56b des vierten Diagramms ist eine durch das drittes Induktionsziel 16b bereitgestellte Leistung aufgetragen. Auf einer Abszissenachse 62b eines fünften Diagramms ist eine Zeit aufgetragen. Auf einer Ordinatenachse 60b des fünften Diagramms ist eine durch das Induktionsziel 18b bereitgestellte Leistung aufgetragen. Auf einer Abszissenachse 66b eines sechsten Diagramms ist eine Zeit aufgetragen. Auf einer Ordinatenachse 64b des sechsten Diagramms ist ein Phasenwinkel 36b einer Phasenverschiebung aufgetragen. In dem ersten Steuerintervall 26b betreibt die Steuereinheit 20b die Induktionsziele 14b und 16b mit einer Wechselstromfrequenz 24b und das Induktionsziel 18b mit einer weiteren Wechselstromfrequenz 90b. Die weitere Wechselstromfrequenz 90b ist verschieden von der Wechselstromfrequenz 24b. Die weitere Wechselstromfrequenz 90b ist ein ganzzahliges Vielfaches der Wechselstromfrequenz 24b.

In dem ersten Steuerintervall 26b betreibt die Steuereinheit 20b das Induktionsziel 14b und das Induktionsziel 16b mit einer ersten Phasenverschiebung 32b. Aus einem in einer Speichereinheit 94b der Steuereinheit 20b gespeicherten Katalog ermittelt die Steuereinheit 20b einen geeigneten Phasenwinkel 36b für die erste Phasenverschiebung 32b aus einer Anzahl in dem ersten Steuerintervall 26b gleichzeitig zu betreibender Induktionsziele 12b, 14b, 16b, 18b.

Die Steuereinheit 20b betreibt in dem ersten Steuerintervall 26b das weitere Induktionsziel 18b mit einer weiteren ersten Phasenverschiebung 96b. In dem zweiten Steuerintervall 28b betreibt die Steuereinheit 20b das Induktionsziel 14b, das Induktionsziel 16b und das Induktionsziel 18b jeweils mit der gleichen Wechselstromfrequenz 24b. Die Steuereinheit 20b betreibt das Induktionsziel 14b und das Induktionsziel 16b mit einer zweiten Phasenverschiebung 34b. Die zweite Phasenverschiebung 34b ist von der ersten Phasenverschiebung 32b verschieden. Die Steuereinheit 20b betreibt in dem zweiten Steuerintervall 28b das weitere Induktionsziel 18b mit einer weiteren zweiten Phasenverschiebung 98b gegenüber dem Induktionsziel 14b.

Figur 7 zeigt ein Schaltbild einer alternativen Induktionsvorrichtung 10c in einer schematischen Darstellung. Die Induktionsvorrichtung 10c weist vier Induktionsziele 12c, 14c, 16c, 18c auf. Jedes der Induktionsziele ist in einer Matrixmultiinverter-Topologie mit einer elektrischen Energie versorgt. Jedes der Induktionsziele 12c, 14c, 16c, 18c weist jeweils fünf Induktoren 106c auf. Jedem der Induktionsziele 12c, 14c, 16c, 18c ist jeweils eine Wechselrichtereinheit 38ac zugeordnet. Jede der Wechselrichtereinheiten 38c weist jeweils ein erstes Schaltelement 40c und jeweils fünf zweite Schaltelemente 42c auf. Jedes der Schaltelemente 40a, 42c ist jeweils als Transistor und zwar als Bipolartransistor mit isolierter Gate-Elektrode ausgebildet. Mittels der Schaltelemente 42c ist eine separate Ansteuerung der einzelnen Induktoren 106c der jeweiligen Induktionsziele 12c, 14c, 16c, 18c ermöglicht.

### Bezugszeichen

- 10: Induktionsvorrichtung
- 12: erstes Induktionsziel
- 14: zweites Induktionsziel
- 16: drittes Induktionsziel
- 18: viertes Induktionsziel
- 20: Steuereinheit
- 22: Steuerperiode
- 24: Wechselstromfrequenz
- 26: erstes Steuerintervall
- 28: zweites Steuerintervall
- 30: weiteres Steuerintervall
- 32: erste Phasenverschiebung
- 34: zweite Phasenverschiebung
- 36: Phasenwinkel
- 38: Wechselrichtereinheit
- 40: erstes Schaltelement
- 42: zweites Schaltelement
- 44: Ordinatenachse
- 46: Abszissenachse
- 48: Ordinatenachse
- 50: Abszissenachse
- 52: Ordinatenachse
- 54: Abszissenachse
- 56: Ordinatenachse
- 58: Abszissenachse
- 60: Ordinatenachse
- 62: Abszissenachse
- 64: Ordinatenachse
- 66: Abszissenachse
- 70: Netzwechselspannungsquelle
- 72: Netzwechselspannung
- 74: Netzwechselstrom
- 76: Filtereinheit
- 78: Gleichrichtereinheit
- 80: Gleichspannung
- 84: Periodendauer
- 86: halbe Periodendauer
- 88: Dauer
- 90: weitere Wechselstromfrequenz
- 92: Recheneinheit
- 94: Speichereinheit
- 96: weitere erste Phasenverschiebung
- 98: weitere zweite Phasenverschiebung
- 100: Induktionsgerät
- 102: erster Verfahrensschritt
- 104: zweiter Verfahrensschritt
- 106: Induktor

## Patentansprüche

1. Induktionsvorrichtung (10a; 10c), insbesondere Induktionsgargerätevorrichtung, mit einer Mehrzahl von unabhängig ansteuerbaren Induktionszielen (12a, 14a, 16a, 18a; 12c, 14c, 16c, 18c) und mit zumindest einer Steuereinheit (20a), welche dazu vorgesehen ist, die Induktionsziele (12a, 14a, 16a, 18a; 12c, 14c, 16c, 18c) innerhalb einer Steuerperiode (22a) aus einem ersten Steuerintervall (26a) und zumindest einem zweiten Steuerintervall (28a) repetitiv mit zumindest einer Wechselstromfrequenz (24a) anzusteuern und mit Energie zu versorgen, wobei die Induktionsziele (12a, 14a, 16a, 18a; 12c, 14c, 16c, 18c) als einzelne Induktoren oder als eine Mehrzahl von Induktoren (106c), welche durch die Steuereinheit (10a) gemeinsam ansteuerbar sind, ausgebildet sind, wobei die Steuereinheit (20a), zu einer Minimierung von Störeinflüssen, in dem ersten Steuerintervall (26a) zumindest zwei der Induktionsziele (12a, 14a, 16a, 18a; 12c, 14c, 16c, 18c) mit einer ersten Phasenverschiebung (32a) betreibt, **dadurch gekennzeichnet, dass** die Steuereinheit (20a) einen Phasenwinkel (36a) der ersten Phasenverschiebung (32a) aus einem Quotienten aus 180° und einer Anzahl der innerhalb des ersten Steuerintervalls (26a) gleichzeitig zu betreibenden Induktoren (12a; 14a, 16a, 18a; 12c, 14c, 16c, 18c) berechnet.

2. Induktionsvorrichtung (10a; ; 10c) nach Anspruch 1, **dadurch gekennzeichnet, dass** die Steuereinheit (20a;) die zumindest zwei Induktionsziele (12a, 14a, 16a, 18a; 14b; 12c, 14c, 16c, 18c) in dem zweiten Steuerintervall (28a;) mit einer von der ersten Phasenverschiebung (32a;) verschiedenen zweiten Phasenverschiebung (34a;) betreibt.

3. Induktionsvorrichtung (10a; 10b; 10c) nach Anspruch 1 oder 2, **dadurch gekennzeichnet, dass** die Steuereinheit (20a; 20b) in dem ersten Steuerintervall (26a; 26b) zumindest ein weiteres der Induktionsziele (12a, 14a, 16a, 18a; 12c, 14c, 16c, 18c) mit einer weiteren ersten Phasenverschiebung betreibt.

4. Induktionsvorrichtung (10a; 10c) nach einem der vorhergehenden Ansprüche, **dadurch gekennzeichnet, dass** die Steuereinheit (20a) in dem zweiten Steuerintervall (28a; 28b) zumindest ein weiteres der Induktionsziele (12a, 14a, 16a, 18a; 12c, 14c, 16c, 18c) mit einer weiteren zweiten Phasenverschiebung betreibt.

5. Induktionsvorrichtung (10a; 10c) nach einem der vorhergehenden Ansprüche, **dadurch gekennzeichnet, dass** eine Dauer zumindest eines der Steuerintervalle (26a, 28a, 30a), insbesondere sämtlicher Steuerintervalle (26a, 28a, 30a), jeweils kürzer ist als eine halbe Periodendauer (86a) einer Netzwechselspannung (72a).

6. Induktionsvorrichtung (10a; 10c) nach einem der vorhergehenden Ansprüche, **dadurch gekennzeichnet, dass** eine Dauer (88a) der Steuerperiode (22a) kürzer ist als eine halbe Periodendauer (86a) einer Netzwechselspannung (72a).

7. Induktionsvorrichtung (10a; 10c) nach einem der vorhergehenden Ansprüche, **dadurch gekennzeichnet, dass** die Steuereinheit (20a) in zumindest einem der Steuerintervalle (26a, 28a, 30a), zumindest eines der Induktionsziele (12a, 14a, 16a, 18a; 12c, 14c, 16c, 18c) mit der Wechselstromfrequenz (24a) und zumindest ein weiteres der Induktionsziele (12a, 14a, 16a, 18a; 12c, 14c, 16c, 18c) mit einer von der Wechselstromfrequenz (24a) verschiedenen weiteren Wechselstromfrequenz ansteuert.

8. Induktionsvorrichtung (10a; 10c) nach Anspruch 7, **dadurch gekennzeichnet, dass** die weitere Wechselstromfrequenz ein ganzzahliges Vielfaches der Wechselstromfrequenz (24a) ist.

9. Induktionsvorrichtung (10a; 10c) nach einem der Ansprüche 1 bis 6, **dadurch gekennzeichnet, dass** die Steuereinheit in zumindest einem der Steuerintervalle (26a, 28a, 30a;), insbesondere dem ersten Steuerintervall (26a;), zumindest zwei der Induktionsziele (12a, 14a, 16a, 18a; 12c, 14c, 16c, 18c), insbesondere die zumindest zwei Induktionsziele (12a, 14a, 16a, 18a; 12c, 14c, 16c, 18c), mit der gleichen Wechselstromfrequenz (24a) betreibt.

10. Induktionsgargerät (100a), insbesondere Induktionskochfeld, mit einer Induktionsvorrichtung (10a; 10c) nach einem der vorhergehenden Ansprüche.

11. Verfahren zum Betrieb einer Induktionsvorrichtung (10a; 10c), insbesondere einer Induktionsgargerätevorrichtung, insbesondere nach einem der Ansprüche 1 bis 9, mit einer Mehrzahl von unabhängig ansteuerbaren Induktionszielen (12a, 14a, 16a, 18a; 12c, 14c, 16c, 18c), die als Induktor oder einer Mehrzahl von Induktoren ausgebildet sind, wobei die Induktionsziele (12a, 14a, 16a, 18a; 12c, 14c, 16c, 18c) innerhalb einer Steuerperiode (22a) aus zumindest zwei aufeinanderfolgenden Steuerintervallen (26a, 28a, 30a) repetitiv mit zumindest einer Wechselstromfrequenz (24a) angesteuert und mit Energie versorgt werden, wobei zu einer Minimierung von Störeinflüssen in zumindest einem der Steuerintervalle (26a, 28a, 30a), zumindest zwei der Induktionsziele (12a, 14a, 16a, 18a; 12c, 14c, 16c, 18c) mit einer Phasenverschiebung (32a) betrieben werden, **dadurch gekennzeichnet, dass** ein Phasenwinkel (36a) der ersten Phasenverschiebung (32a) aus einem Quotienten aus 180° und einer Anzahl der innerhalb des ersten Steuerintervalls (26a) gleichzeitig zu betreibenden Induktoren (12a; 14a, 16a, 18a; 12c, 14c, 16c, 18c) berechnet wird.

## Claims

1. Induction device (10a; 10c), in particular induction cooking appliance device, having a plurality of induction areas (12a, 14a, 16a, 18a; 12c, 14c, 16c, 18c) which can be controlled independently and at least one control unit (20a), which is provided to control the induction areas (12a, 14a, 16a, 18a; 12c, 14c, 16c, 18c) within a control period (22a) from a first control interval (26a) and at least one second control interval (28a) repetitively with at least one alternating current frequency (24a) and to supply the same with energy, **wherein** the induction areas (12a, 14a, 16a, 18a; 12c, 14c, 16c, 18c) are embodied as individual inductors or as a plurality of inductors (106c) which can be controlled jointly by the control unit (10a), wherein in the first control interval (26a), for the purpose of minimizing interferences, the control unit (20a) operates at least two of the induction areas (12a, 14a, 16a, 18a; 12c, 14c, 16c, 18c) with a first phase shift (32a), **characterised in that** the control unit (20a) calculates a phase angle (36a) of the first phase shift (32a) from a quotient of 180° and a number of inductors (12a, 14a, 16a, 18a; 12c, 14c, 16c, 18c) to be operated simultaneously within the first control interval (26a).

2. Induction device (10a; 10c) according to claim 1, **characterised in that** in the second control interval (28a) the control unit (20a) operates the at least two induction areas (12a, 14a, 16a, 18a; 12c, 14c, 16c, 18c) with a second phase shift (34a) which differs from the first phase shift (32a).

3. Induction device (10a; 10b; 10c) according to claim 1 or 2, **characterised in that** in the first control interval (26a; 26b) the control unit (20a; 20b) operates at least a further one of the induction areas (12a, 14a, 16a, 18a; 12c, 14c, 16c, 18c) with a further first phase shift.

4. Induction device (10a; 10c) according to one of the preceding claims, **characterised in that** in the second control interval (28a; 28b) the control unit (20a) operates at least a further one of the induction areas (12a, 14a, 16a, 18a; 12c, 14c, 16c, 18c) with a further second phase shift.

5. Induction device (10a; 10c) according to one of the preceding claims, **characterised in that** a duration of at least one of the control intervals (26a, 28a, 30a), in particular all control intervals (26a, 28a, 30a), is in each case shorter than half a cycle time (86a) of a mains alternating voltage (72a).

6. Induction device (10a; 10c) according to one of the preceding claims, **characterised in that** a duration (88a) of the cycle time (22a; 22b) is shorter than half a cycle time (86a) of a mains alternating voltage (72a).

7. Induction device (10a; 10c) according to one of the preceding claims, **characterised in that** in at least one of the control intervals (26a; 28a, 30a) the control unit (20a) controls at least one of the induction areas (12a, 14a, 16a, 18a; 12c, 14c, 16c, 18c) with the alternating current frequency (24a) and at least a further one of the induction areas (12a, 14a, 16a, 18a; 12c, 14c, 16c, 18c) with a further alternating current frequency which differs from the alternating current frequency (24a).

8. Induction device (10a; 10c) according to claim 7, **characterised in that** the further alternating current frequency is an integral multiple of the alternating current frequency (24a).

9. Induction device (10a; 10c) according to one of claims 1 to 6, **characterised in that** in at least one of the control intervals (26a; 28a, 30a), in particular the first control interval (26a), the control unit controls at least two of the induction areas (12a, 14a, 16a, 18a; 12c, 14c, 16c, 18c), in particular the at least two induction areas (12a, 14a, 16a, 18a; 12c, 14c, 16c, 18c), with the same alternating current frequency (24a).

10. Induction cooking appliance (100a), in particular an induction hob, with an induction device (10a; 10c) according to one of the preceding claims.

11. Method for operating an induction device (10a; 10c), in particular an induction cooking appliance device, in particular according to one of claims 1 to 9, having a plurality of induction areas (12a, 14a, 16a, 18a; 12c, 14c, 16c, 18c) which can be controlled independently of one another and are embodied as an inductor or a plurality of inductors, wherein the induction areas (12a, 14a, 16a, 18a; 12c, 14c, 16c, 18c) within a control period (22a) from at least two consecutive control intervals (26a, 28a, 30a) are controlled repetitively with at least one alternating current frequency (24a) and supplied with energy, wherein in order to minimise interference influences in at least one of the control intervals (26a, 28a, 30a), at least two of the induction areas (12a, 14a, 16a, 18a; 12c, 14c, 16c, 18c) are operated with a phase shift (32a),
**characterised in that** a phase angle (36a) of the first phase shift (32a) is calculated from a quotient from 180° and a number of inductors (12a, 14a, 16a, 18a; 12c, 14c, 16c, 18c) to be operated simultaneously within the first control interval (26a).

## Revendications

1. Dispositif à induction (10a, 10c), en particulier dispositif pour appareil de cuisson à induction, comprenant une pluralité de cibles d'induction (12a, 14a, 16a, 18a, 12c, 14c, 16c, 18c) pouvant être commandées indépendamment et au moins une unité de commande (20a), qui est conçue pour commander, avec au moins une fréquence de courant alternatif (24a), et alimenter en énergie les cibles d'induction (12a, 14a, 16a, 18a, 12c, 14c, 16c, 18c) au cours d'une période de commande (22a) composée d'un premier intervalle de commande (26a) et d'au moins un deuxième intervalle de commande (28a) de manière répétée,
dans lequel les cibles d'induction (12a, 14a, 16a, 18a, 12c, 14c, 16c, 18c) sont configurées sous forme d'inducteurs distincts ou sous forme d'une pluralité d'inducteurs (106c), qui peuvent être commandés en commun par l'unité de commande (10a),
dans lequel l'unité de commande (20a) active, pour minimiser les effets perturbateurs, au moins deux des cibles d'induction (12a, 14a, 16a, 18a, 12c, 14c, 16c, 18c) dans le premier intervalle de commande (26a) avec un premier décalage de phase (32a), **caractérisé en ce que** l'unité de commande (20a) calcule un angle de phase (36a) du premier décalage de phase (32a) à partir d'un quotient entre 180° et un nombre d'inducteurs à activer (12a, 14a, 16a, 18a, 12c, 14c, 16c, 18c) simultanément dans le premier intervalle de commande (26a).

2. Dispositif à induction (10a, 10c) selon la revendication 1, **caractérisé en ce que** l'unité de commande (20a) active les au moins deux cibles d'induction (12a, 14a, 16a, 18a, 12c, 14c, 16c, 18c) dans le deuxième intervalle de commande (28a) avec un deuxième décalage de phase (34a) différent du premier décalage de phase (32a).

3. Dispositif à induction (10a, 10b, 10c) selon la revendication 1 ou 2, **caractérisé en ce que** l'unité de commande (20a, 20b) active dans le premier intervalle de commande (26a, 26b) au moins une autre des cibles d'induction (12a, 14a, 16a, 18a, 12c, 14c, 16c, 18c) avec un autre premier décalage de phase.

4. Dispositif à induction (10a, 10c) selon l'une des revendications précédentes, **caractérisé en ce que** l'unité de commande (20a) active dans le deuxième intervalle de commande (28a, 28b) au moins une autre des cibles d'induction (12a, 14a, 16a, 18a, 12c, 14c, 16c, 18c) avec un autre deuxième décalage de phase.

5. Dispositif à induction (10a, 10c) selon l'une des revendications précédentes, **caractérisé en ce qu'**une durée d'au moins un des intervalles de commande (26a, 28a, 30a), en particulier de tous les intervalles de commande (26a, 28a, 30a), est respectivement plus courte qu'une demi-période (86a) d'une tension alternative de réseau (72a).

6. Dispositif à induction (10a, 10c) selon l'une des revendications précédentes, **caractérisé en ce qu'**une durée (88a) de la période de commande (22a) est plus courte qu'une demi-période (86a) d'une tension alternative de réseau (72a).

7. Dispositif à induction (10a, 10c) selon l'une des revendications précédentes, **caractérisé en ce que** l'unité de commande (20a) active, dans au moins un des intervalles de commande (26a, 28a, 30a), au moins une des cibles d'induction (12a, 14a, 16a, 18a, 12c, 14c, 16c, 18c) avec la fréquence de courant alternatif (24a) et au moins une autre des cibles d'induction (12a, 14a, 16a, 18a, 12c, 14c, 16c, 18c) avec une autre fréquence de courant alternatif différente de la fréquence de courant alternatif (24a).

8. Dispositif à induction (10a, 10c) selon la revendication 7, **caractérisé en ce que** l'autre fréquence de courant alternatif est un multiple entier de la fréquence de courant alternatif (24a).

9. Dispositif à induction (10a, 10c) selon l'une des revendications 1 à 6, **caractérisé en ce que** l'unité de commande active, dans au moins un des intervalles de commande (26a, 28a, 30a), en particulier le premier intervalle de commande (26a), au moins deux des cibles d'induction (12a, 14a, 16a, 18a, 12c, 14c, 16c, 18c), en particulier les au moins deux cibles d'induction (12a, 14a, 16a, 18a, 12c, 14c, 16c, 18c) avec la même fréquence de courant alternatif (24a).

10. Appareil de cuisson à induction (100a), en particulier table de cuisson à induction, comprenant un dispositif à induction (10a, 10c) selon l'une des revendications précédentes.

11. Procédé de fonctionnement d'un dispositif à induction (10a, 10c), en particulier d'un dispositif pour appareil de cuisson à induction, en particulier selon l'une des revendications 1 à 9, comprenant une pluralité de cibles d'induction (12a, 14a, 16a, 18a, 12c, 14c, 16c, 18c) pouvant être commandées indépendamment, qui sont configurées sous forme d'inducteur ou d'une pluralité d'inducteurs,
dans lequel les cibles d'induction (12a, 14a, 16a, 18a, 12c, 14c, 16c, 18c) sont commandées, avec au moins une fréquence de courant alternatif (24a), et alimentées en énergie au cours d'une période de commande (22a) composée d'au moins deux intervalles de commande (26a, 28a, 30a) successifs de manière répétée,
dans lequel au moins deux des cibles d'induction (12a, 14a, 16a, 18a, 12c, 14c, 16c, 18c) sont activées avec un décalage de phase (32a), pour minimiser les effets perturbateurs, dans au moins un des intervalles de commande (26a, 28a, 30a), **caractérisé en ce qu'**un angle de phase (36a) du premier décalage de phase (32a) est calculé à partir d'un quotient entre 180° et un nombre d'inducteurs à activer (12a, 14a, 16a, 18a, 12c, 14c, 16c, 18c) simultanément dans le premier intervalle de commande (26a).
